# FASCICULE DE BREVET EUROPEEN

(11) **EP 2 528 846 B1**
(45) Date de publication et mention de la délivrance du brevet: **06.08.2014**
(21) Numéro de dépôt: 11706872.6
(22) Date de dépôt: 25.01.2011
(51) Int. Cl.: B65D 85/84, B67D 7/02, B67D 7/78

(54) **DISPOSITIF CONSTITUE DE RECIPIENTS FIXES SUR UNE PALETTE DESTINE AU TRANSPORT DE MATIERES DANGEREUSES**
VORRICHTUNG AUS AN EINER PALETTE BEFESTIGTEN BEHÄLTERN ZUM TRANSPORT GEFÄHRLICHER STOFFE
DEVICE CONSISTING OF CONTAINERS ATTACHED TO A PALLET FOR TRANSPORTING HAZARDOUS MATERIALS

(30) Priorité: 28.01.2010 FR 1050595
(43) Date de publication de la demande: 05.12.2012
(73) Titulaire: Arkema France, 92700 Colombes (FR)
(72) Inventeur: MÖLLERS, Martin, 89312 Günzburg (DE); TIETZE, Olaf, 89335 Ichenhausen (DE); SCHNELL, Friedrich, 89359 Kötz (DE); MAJ, Philippe, 69530 Brignais (FR)
(74) Mandataire: Gavin, Pablo
(86) Numéro de dépôt international: PCT/FR2011/050141
(87) Numéro de publication internationale: WO 2011/092424

(56) Documents cités:
- DE-A1- 2 611 925
- DE-U1- 8 236 728
- US-A- 3 976 227

## Description

L'invention concerne le domaine du transport de matières dangereuses, et plus particulièrement une palette qui supporte des récipients destinés à recevoir un liquide, par exemple un peroxyde organique, qui, pour des raisons de sécurité, ne peut être transporté qu'en petites quantités.

Les peroxydes organiques sont des matières dangereuses présentant des risques lors de leur transport, de leur stockage et de leur utilisation, ces peroxydes pouvant entraîner une décharge en cas de choc ou à haute température. Lors de la décharge, une quantité de chaleur tellement importante peut être dégagée qu'en cas de choc ou de percussion trop puissants ou d'une augmentation de température, une grave explosion peut se produire. Cela a conduit à soumettre le transport et l'entreposage de ces peroxydes organiques à de strictes prescriptions de sécurité.

Pour maîtriser ces risques une réglementation particulièrement adaptée a donc été développée par des instances internationales. Les recommandations relatives au transport des matières dangereuses éditées par les Nations Unies représentent une base solide servant aux différentes réglementations nationales et internationales.

Afin de limiter les manipulations coûteuses et génératrices de risque, on cherche à transporter ces produits dans des emballages les plus grands possibles pourvus des équipements de sécurité nécessaires. La quinzième édition révisée des recommandations relatives au transport des marchandises dangereuses publiée en 2007 décrit au chapitre 4.1.7.2.4 et 4.2.1.13.8 les principes des essais pour dimensionner les dispositifs d'évents nécessaires pour transporter en sécurité des peroxydes organiques dans de « grands récipients vrac » ou dans des tanks. En règle générale le conditionnement dans des conteneurs individuels de l'ordre de 1000 L ou plus implique de diluer les produits jusqu'à une concentration telle que la formulation satisfait aux critères de dimensionnement des évents.

Plusieurs voies ont été trouvées pour utiliser des produits de concentration supérieure à la concentration limite pour des évents praticables dans l'emballage considéré.

Le brevet EP0308554B1 décrit l'utilisation de tubes plongeurs reliés à un évent situé vers le fond du récipient permet en cas de montée en pression dans le conteneur d'entraîner une ouverture de l'évent et de vidanger préférentiellement le liquide vers l'extérieur protégeant ainsi le contenant d'une pression trop élevée.

Cependant une activation inadéquate de l'évent par exemple du fait de la fatigue des matériaux peut entraîner une décharge dangereuse de produit vers l'extérieur. De plus le volume du tube plongeur, de grand diamètre, entraine une inhomogénéité marquée au moment du remplissage et de la vidange du conteneur.

La demande de brevet WO02064454 décrit le transport d'une solution de peroxyde concentré couplé à une réserve de phlegmatisant prête à être mélangée en cas de danger afin d'obtenir une solution plus diluée présentant un moindre danger.

La demande de brevet DE8236728 montre comment plusieurs récipients de faible contenance, c'est à dire moins de 100 L et préférentiellement entre 20 et 30 L peuvent être assemblés sur une palette pour permettre un remplissage et une vidange commune de matières dangereuses. Le désavantage de ces petits récipients est cependant que, aussi bien en production de peroxydes organiques que chez le consommateur de ces peroxydes, il faut disposer d'un grand nombre de récipients relativement petits. De plus, une quantité non négligeable de peroxydes peut se retrouver bloquée dans le collecteur, après les opérations de remplissage ou de vidange des matières dangereuses, du fait de l'arrangement des vannes, disposées à la faois en amont et en aval du collecteur. Cela présente un risque notamment lors du transport, les peroxydes bloqués dans le collecteur ne pouvant s'écouler par un évent en cas de choc ou d'augmentation de la tempérture. Le volume du collecteur a donc un impact très important sur la sécurité de la palette.

Il existe donc toujours un besoin pour le transport de quantités importantes de matières dangereuses en une seule fois, dans de bonnes conditions de sécurité, permettant ainsi de limiter le nombre de manipulations liées au transport de ces produits.

Bien que l'homme du métier compétent dans le domaine de la préparation, des applications et de l'utilisation des peroxydes organiques connaisse depuis plusieurs années les problèmes et désavantages des palettes connues qui présentent plusieurs récipients pour des liquides contenant du peroxyde, cela n'a pas entraîné jusqu'au jour de la présente invention des modifications aux palettes connues. Il est clair que l'apport de modifications à la situation existante n'était pas évident pour l'homme du métier. On suppose que l'homme du métier n'osait pas s'écarter des strictes prescriptions de sécurité qui ont été établies avec beaucoup de soin et en se basant sur une expérience pratique de plusieurs années. En d'autres termes, l'homme du métier avait un préjugé qui l'empêchait de s'écarter de la situation existante. De manière surprenante, la proposition selon l'invention élimine les désavantages des palettes connues et rehausse encore la sécurité, tandis que les strictes prescriptions de sécurité peuvent en pratique être même encore mieux respectées.

L'invention a pour objet un dispositif comprenant de 2 à 20 et de préférence de 2 à 10 récipients fixés sur une palette, lesdits récipients étant destinés à contenir une matière dangereuse, sous forme liquide, les récipients ayant tous un volume supérieur à 100 L et de préférence allant de 120 à 300 L, ledit dispositif comprend :
- un collecteur commun équipé d'un nombre d'admission qui correspond au nombre de récipients et d'une sortie commune équipée d'une vanne commune, les admissions du collecteur étant accouplées aux sorties des récipients ; et
- une vanne diposée sur une ou plusieurs admission(s) entre les récipients et le collecteur, étant entendu que l'une des admissions n'est pas équipée de vanne.

La palette selon l'invention, qui constitue une unité de transport indépendante, contient de 2 à 20 et de préférence de 2 à 10 récipients fixés sur ladite palette, lesdits récipients étant adaptés au transport de matières dangereuses.
Ainsi, de préférence, lesdits récipients contiennent un ou plusieurs peroxydes organiques liquide, sous forme de solution ou de suspension, diluée ou non dans un solvant. Le peroxyde organique pouvant être choisi par exemple parmi les peroxydes de diacyle, les peroxyesters, les peroxydicarbonates, les perkétals, et les monoperoxycarbonates.

Les récipients ont tous un volume d'au moins 100 litres, et de préférence compris entre 150 et 200 litres. Les récipients possèdent tous leur propre sortie qui est constituée d'un collecteur commun doté d'un nombre d'admission qui correspond au nombre de récipients ainsi que d'une sortie commune, les admissions du collecteur étant accouplées aux sorties des récipients. Les récipients sont de préférence tous équipés d'un évent.

Un mode de réalisation avantageux de la palette selon l'invention est caractérisé en ce qu'une soupape de préférence commandée à distance est disposée sur chaque récipient. Ces soupapes seront avantageusement configurées de telle sorte que chaque soupape s'ouvre lors de la vidange des récipients et lors du remplissage.

Chaque récipient peut être doté également d'une ouverture supplémentaire qui permet par exemple pendant la vidange des récipients, d'y introduire de l'air ou un gaz protecteur, bien que ce rôle puisse être rempli par les soupapes définies ci-dessus.

Dans un mode de réalisation avantageux, une seule vanne commande l'ouverture et la fermeture simultanée de plusieurs admissions.

La sortie commune du collecteur peut être raccordée à un dispositif au point d'utilisation, c'est à dire chez le producteur, qui utilisera la sortie commune du collecteur pour le remplissage des récipients, et chez le consommateur, qui utilisera la sortie commune du collecteur pour la vidange des récipients.

Par l'intermédiaire de ce collecteur, on peut vider de manière continue ou discontinue, simultanément ou successivement, un grand nombre de récipients.

On évite ainsi des manipulations demandant beaucoup de main d'oeuvre et on renforce la sécurité. Surtout chez les gros consommateurs de peroxydes, la palette selon l'invention permet de réaliser des économies d'échelle, et en même temps de diminuer le risque d'accidents.

Avec la palette selon l'invention, on peut ainsi mieux respecter les prescriptions de sécurité, même dans des entreprises dont le personnel est peu ou assez peu formé.

Les récipients placés sur la surface de chargement de la palette sont de préférence fixes, c'est-à-dire qu'ils sont reliés mécaniquement à la palette par des attaches mécaniques ou des courroies, ou grâce à une structure particulière de la palette s'adaptant parfaitement à la forme des récipients.

La palette selon l'invention peut de nouveau être remplie par l'intermédiaire du collecteur après avoir été vidée. Lors du remplissage, les admissions deviennent des entrées pour le flux de peroxydes, et lors des vidanges, les admissions deviennent des sorties pour le flux de peroxydes.

Le collecteur est défini comme l'espace formé entre les vannes équipant chaque admission d'une part et la vanne commune de remplissage ou de vidange, d'autre part.

De préférence, les admissions et le collecteur sont réalisés en acier inoxydable ou en matière synthétique, en particulier en polyéthylène ou en composé d'hydrocarbure polyfluoré, par exemple en polytétrafluoroéthylène.

La disposition particulière des vannes sur le dispositif selon l'invention, c'est à dire le fait qu'une et une seule admission ne soit pas équipée de vanne d'ouverture et de fermeture permet d'éviter qu'une quantité même minime de peroxyde organique ne se retrouve confinée dans le collecteur. En d'autre terme une quantité de peroxyde se trouvant stockée dans le collecteur par exemple à la suite des opérations de remplissage ou de vidange sera toujours directement reliée à un récipient, et de manière préférée, à l'évent ou à la soupape disposés sur celui des récipients équipé de l'admission sans vanne.

Ainsi, contrairement aux dispositifs connus, le volume du collecteur n'a aucun impact sur la sécurité de la palette.

Une pompe doseuse commandée à distance et/ou une soupape par exemple commandée à distance peut équiper la sortie commune du collecteur, en aval de la vanne commune. Cet équipement peut se faire dans un ordre quelconque, c'est à dire vanne commune-soupape-pompe doseuse-sortie libre ou vanne commune, pompe doseuse-soupape-sortie libre.

L'extrémité libre du collecteur ou le cas échéant le côté de la soupape ou de la pompe doseuse non tourné vers le collecteur, sera avantageusement configuré(e) pour permettre un raccordement sûr et rapide à un réacteur chez le consommateur ou chez le producteur de peroxyde organique.

Un mode de réalisation préféré de la palette selon l'invention les admissions sont accouplées aux sorties des récipients par l'intermédiaire de tubes qui s'enfoncent dans les récipients jusqu'à leur fond de manière à pouvoir vider l'intégralité des récipients.

La palette selon l'invention est avantageusement configurée sous la forme d'une palette transportable, soit fixe, elle sera alors équipées de pieds, soit roulante, qui contient de 2 à 20 et de préférence 4 récipients disposée sur une surface de chargement de la palette. Dans ce but, on dispose avantageusement des pieds ou des roues sur le côté inférieur de la palette. Selon l'invention, cette palette peut contenir deux surfaces de chargement ou plus disposées les unes au-dessus des autres, au moins 4 et de préférence 8 récipients destinés à recevoir un ou des peroxydes organiques étant disposés sur chaque surface de chargement. Pour des raisons de sécurité, une grille de protection peut être disposée à la périphérie de la palette, par exemple sous la forme d'un treillis de fils ou d'une cage.

Selon l'invention, un mode de réalisation préféré de la palette est caractérisé en ce que des organes de commande sont prévus qui permettent de desservir à distance les pompes et soupapes depuis un pupitre de commutation situé du côté extérieur de la palette. La sécurité et la fiabilité peuvent être accrues si l'on installe sur la palette un appareil de signalisation qui, lorsque tous les récipients accouplés au collecteur ont été vidés, émet un signal de débranchement de la pompe doseuse et de fermeture des soupapes.

La palette selon l'invention convient particulièrement bien en pratique dans tous les procédés qui utilisent de grandes quantités de matières dangereuses, en particulier les peroxydes organiques.

En outre, la palette selon l'invention convient parfaitement pour être utilisée dans des processus automatisés de réaction chimique, par exemple pour la synthèse des polymères tels que le poly(chlorure de vinyle), le polystyrène ou le polyéthylène, mais aussi pour la fabrication en continu de plaques, de tubes et de cuves ainsi que, par exemple, la synthèse de marbre synthétique en résine polyester.

Lorsque la palette selon l'invention est utilisée, elle est reliée au dispositif avec lequel on réalise l'opération de fabrication et de réaction chimique citée plus haut. On envisage cependant dans le cadre de l'invention d'intercaler des pièces de raccordement pour l'accouplement de la sortie commune du collecteur à ce dispositif.

Il est avantageux que les pièces de raccordement prévues entre les récipients et le collecteur présentent sensiblement la même longueur. L'automatisation desdits procédés ne peut être en pratique réalisée qu'avec la palette selon l'invention. En particulier, lorsque l'on utilise selon l'invention la palette, on constate moins de perturbations du processus de production, ce qui agit dans un sens favorable sur la qualité du produit final. Les strictes prescriptions de sécurité ne constituent en pratique pas une gêne, et elles peuvent même être mieux respectées.

L'invention va maintenant être expliquée plus en détail à l'aide des trois figures annexées :
- la figure 1 représente une vue de dessus de la palette selon l'invention,
- la figure 2 représente une vue latérale de la palette selon l'invention,
- la figure 3 représente une vue schématique de la palette selon l'invention, sur laquelle figure les admissions, sorties et vannes.

Sur les figures 1 et 2, la palette 2 comporte des récipients 3 réalisés en matière synthétique et qui peuvent tous être remplis par exemple de 100 à 500 kg d'un liquide qui contient un ou des peroxydes organiques. Sur les figures, on n'a indiqué que les parties les plus importantes de la palette, pour ne pas compliquer inutilement le dessin. Les 4 récipients sont disposés sur la surface de chargement (figure 2) et fixés de manière non représentée. Chaque récipient est doté d'une garniture fermée sur laquelle sont disposés en plus de l'admission 4, éventuellement un évent, une soupape et une autre sortie permettant l'admission de gaz protecteur. Les admissions 4 sont disposées sur la partie supérieure des récipients 3 (figure 3) et peuvent être configurées comme des tubes qui s'enfoncent dans les récipients jusqu'à leur fond 5. Ces tubes peuvent être dotés au fond des récipients 3, d'une soupape anti-retour. La soupape doit être raccordée de manière à se fermer dès que le récipient est vide, pour empêcher l'aspiration d'air. Eventuellement, la sortie commune 6 se termine à un emplacement surbaissé de la surface de chargement 5, pour que les récipients 3 puissent être bien être vidé. Les vannes 7 équipant les admissions 4, peuvent être configurées comme des vannes magnétiques desservies ou commandées à distance et/ou automatiquement depuis un pupitre de commutation.

Comme on peut l'observer sur la figure 3, l'une des admissions (4) n'est pas équipée de vanne (7), les liquides stockés dans celui des récipients équipé d'une admission sans vanne étant directement en contact avec la vanne commune 9, par l'intermédiaire du collecteur 8.

Ainsi, comme précisé plus haut, une quantité de liquide se trouvant stockée dans le collecteur par exemple à la suite des opérations de remplissage ou de vidange sera toujours directement reliée à l'évent disposé sur celui des récipients équipé de l'admission sans vanne. Ainsi, contrairement aux dispositifs connus, le volume du collecteur n'a aucun impact sur la sécurité de la palette.

Une pompe doseuse peut être raccordée à la sortie commune 6 du collecteur 8 réalisé en acier inoxydable ou en matière synthétique, l'extrémité libre de la pompe doseuse, ou plus généralement de la sortie commune 8, ou de la vanne commune 9 étant équipée d'un dispositif de raccordement rapide. Le dispositif de raccordement rapide peut lui-même être raccordé à un réacteur, par exemple un réacteur de polymérisation, auquel il faut ajouter les peroxydes organiques pour qu'ils remplissent leur fonction, c'est-à-dire permettre une polymérisation. La sortie commune 6, la vanne commune 9 et le raccordement rapide peuvent également être desservis automatiquement et/ou à distance par l'intermédiaire de lignes de commande.

Pour permettre de vider de manière uniforme, simultanée et complète tous les récipients 3, toutes les admissions 4 ont sensiblement la même longueur.

Lorsque la palette 2 qui contient des récipients 3 pleins a été raccordée à un réacteur par l'intermédiaire de la sortie commune 6, les récipients (3) peuvent être vidés simultanément ou séparément, de manière continue ou discontinue, en fonction du besoin de peroxyde dans le réacteur. Lorsque les récipients (3) ont été vidés, ils peuvent rester en place sur la surface de chargement 5, ce qui permet d'obtenir deux avantages importants. Le premier avantage est une économie importante de travail manuel fastidieux et nécessitant de la force physique. Le deuxième avantage, plus important, est une augmentation de la sécurité et un meilleur respect des prescriptions de sécurité, même avec un personnel de conduite dont la formation chimique est peu poussée.

Bien que dans ce qui précède, on ait toujours parlé de vider dans le réacteur les récipients 3 pleins et des avantages que la palette selon l'invention permet d'obtenir, on obtient des avantages comparables lors de l'opération de remplissage des récipients 3 dans lesquels les peroxydes sont préparés. Lors du remplissage, le collecteur 8, la sortie commune 6 et les admissions 4 peuvent être traversés dans le sens opposé. Cependant, il faudra alors mettre hors service la fonction de clapets anti-retour éventuellement présents à l'extrémité des admissions, au fond des récipients en prévoyant une commutation appropriée.

Des modifications de différentes natures peuvent être apportées sans quitter le cadre de l'invention. En particulier, on peut également fixer sur la palette des groupes de plus de 4 récipients, par exemple de 6, 8, 10, 12, 14, 16 récipients, etc. Bien que dans les modes de réalisation représentés, le liquide soit extrait des récipients (3) en direction montante, il est naturellement aussi possible d'extraire le liquide des récipients par un conduit qui traverse le fond des récipients (3).

En outre, des pièces de raccordement éventuellement prévues entre les admissions du collecteur et les récipients eux même possèdent non seulement une longueur similaire mais également un volume similaire et une résistance à l'écoulement de même ordre. Bien que la palette chargée des récipients puisse être placée à proximité étroite du réacteur, c'est-à-dire par exemple à une distance de un à quelques mètres, il est également possible de placer la palette à plus grande distance du réacteur.

## Revendications

1. Dispositif (1) comprenant de 2 à 20 et de préférence de 2 à 10 récipients (3) fixés sur une palette (2), lesdits récipients (3) étant destinés à contenir une matière dangereuse, sous forme liquide, le dispositif comprenant un collecteur commun (8) équipé d'un nombre d'admission (4) qui correspond au nombre de récipients (3) et d'une sortie commune (6) équipée d'une vanne commune (9), les admissions (4) du collecteur (8) étant accouplées aux sorties des récipients (3) ledit dispositif comprenant une vanne (7) disposée sur une ou plusieurs admissions entre les récipients (3) et le collecteur(8) **caractérisé en ce que** les récipients ayant tous un volume supérieur à 100 L, et de préférence allant de 120 à 300L, et **en ce que** l'une des admissions (4) n'est pas équipée de vanne.

2. Dispositif selon la revendication 1, **caractérisée en ce qu'**une seule vanne (7) commande l'ouverture et la fermeture simultanée de plusieurs admissions.

3. Dispositif selon la revendication 1 ou 2, **caractérisée en ce que** le collecteur (8) est réalisé en acier inoxydable, ou en matière synthétique, en particulier en polyéthylène ou en composé d'hydrocarbure polyfluoré, par exemple en polytétrafluoroéthylène.

4. Dispositif selon l'une des revendications 1 à 3, **caractérisée en ce qu'**une pompe doseuse est accouplée à la sortie commune (6) du collecteur (8).

5. Dispositif selon l'une des revendications 1 à 4, **caractérisée en ce que** les récipients (3) sont équipés d'un évent.

6. Dispositif selon l'une des revendications 1 à 5, **caractérisée en ce que** les admissions (4) sont accouplées aux sorties des récipients (3) par l'intermédiaire de tubes qui s'enfoncent dans les récipients (3) jusqu'à leur fond.

7. Dispositif selon l'une des revendications 1 à 6, **caractérisée en ce que** des roues sont disposées sur le côté inférieur de la palette (2).

8. Dispositif selon l'une des revendications 1 à 7, **caractérisée par** au moins deux surfaces de chargement (3) disposées l'une au-dessus de l'autre, au moins 4 et de préférence 8 récipients (3) étant disposés sur chaque surface de chargement (3).

9. Dispositif selon l'une des revendications 1 à 8, **caractérisée en ce qu'**une grille de protection est disposée à la périphérie extérieure de la palette (2).

10. Dispositif selon l'une des revendications 1 à 9, **caractérisée en ce que** les récipients (3) comprennent au moins un peroxyde organique choisi parmi les peroxydes de diacyle les peroxyesters, les peroxydicarbonates, les perkétals, et les monoperoxycarbonates.

## Patentansprüche

1. Vorrichtung (1), die 2 bis 20 und vorzugsweise 2 bis 10 Behälter (3) umfasst, die auf einer Palette (2) befestigt sind, wobei die Behälter (3) dazu bestimmt sind, eine gefährliche Substanz in flüssiger Form zu enthalten, wobei die Vorrichtung einen gemeinsamen Sammler (8) umfasst, der mit einer Anzahl von Zuläufen (4), die der Anzahl von Behältern (3) entspricht, und mit einem gemeinsamen Auslass (6), der mit einem gemeinsamen Ventil (9) versehen ist, ausgerüstet ist, wobei die Zuläufe (4) des Sammlers (8) mit den Auslässen der Behälter (3) gekoppelt sind, wobei die Vorrichtung ein Ventil (7) umfasst, das bei einem oder mehreren Zuläufen zwischen den Behältern (3) und den Sammlern (8) angeordnet ist, **dadurch gekennzeichnet, dass** die Behälter alle ein Volumen von mehr als 100 l und vorzugsweise im Bereich von 120 bis 300 l haben und dass einer der Zuläufe (4) nicht mit einem Ventil ausgerüstet ist.

2. Vorrichtung nach Anspruch 1, **dadurch gekennzeichnet, dass** ein einziges Ventil (7) das gleichzeitige Öffnen und Schließen mehrerer Zuläufe steuert.

3. Vorrichtung nach Anspruch 1 oder 2, **dadurch gekennzeichnet, dass** der Sammler (8) aus Edelstahl oder einem Kunststoff, insbesondere aus Polyethylen oder aus eine polyfluorierten Kohlenwasserstoffverbund, beispielsweise Polytetrafluorethylen, hergestellt ist.

4. Vorrichtung nach einem der Ansprüche 1 bis 3, **dadurch gekennzeichnet, dass** mit dem gemeinsamen Auslass (6) des Sammlers (8) eine Dosierpumpe gekoppelt ist.

5. Vorrichtung nach einem der Ansprüche 1 bis 4, **dadurch gekennzeichnet, dass** die Behälter (3) mit einem Entlüftungsloch versehen sind.

6. Vorrichtung nach einem der Ansprüche 1 bis 5, **dadurch gekennzeichnet, dass** die Zuläufe (4) mit den Auslässen der Behälter (3) über Röhren gekoppelt sind, die in die Behälter (3) bis zu ihrem Boden eingesetzt sind.

7. Vorrichtung nach einem der Ansprüche 1 bis 6, **dadurch gekennzeichnet, dass** an der Unterseite der Palette (2) Räder angeordnet sind.

8. Vorrichtung nach einem der Ansprüche 1 bis 7, **gekennzeichnet durch** wenigstens zwei Beladungsoberflächen (5), die übereinander angeordnet sind, wobei wenigstens 4 und vorzugsweise 8 Behälter (3) auf jeder Beladungsoberfläche (5) angeordnet sind.

9. Vorrichtung nach einem der Ansprüche 1 bis 8, **dadurch gekennzeichnet, dass** am äußeren Umfang der Palette (2) ein Schutzgitter angeordnet ist.

10. Vorrichtung nach einem der Ansprüche 1 bis 9, **dadurch gekennzeichnet, dass** die Behälter (3) wenigstens ein organisches Peroxid enthalten, das aus den Diacyl-Peroxiden, Peroxy-Estern, Peroxy-Dicarbonaten, Perketalen und Monoperoxy-Carbonaten gewählt ist.

## Claims

1. Device (1) comprising 2 to 20 and preferably 2 to 10 containers (3) fixed on a pallet (2), said containers (3) being designed to contain a hazardous material in liquid form, the device comprising a common manifold (8) equipped with a number of inlets (4) that corresponds to the number of containers (3) and a common outlet (6) equipped with a common valve (9), the inlets (4) of the manifold (8) being coupled to the outlets of the containers (3), said device comprising a valve (7) disposed on one or more inlets between the containers (3) and the manifold (8), **characterized in that** the containers all have a volume greater than 100 litres and preferably from 120 to 300 litres, and **in that** one of the inlets (4) is not equipped with a valve.

2. Device according to Claim 1, **characterized in that** a single valve (7) controls the simultaneous opening and closing of a plurality of inlets.

3. Device according to Claim 1 or 2, **characterized in that** the manifold (8) is made from stainless steel or synthetic material, in particular polyethylene or a polyfluorinated hydrocarbon, for example polytetrafluoroethylene.

4. Device according to any one of Claims 1 to 3, **characterized in that** a metering pump is coupled to the common outlet (6) of the manifold (8).

5. Device according to any one of Claims 1 to 4, **characterized in that** the containers (3) are equipped with a vent.

6. Device according to any one of Claims 1 to 5, **characterized in that** the inlets (4) are coupled to the outlets of the containers (3) by means of tubes that extend downwardly in the containers (3) as far as their bottom.

7. Device according to any one of Claims 1 to 6, **characterized in that** wheels are disposed on the underside of the pallet (2).

8. Device according to any one of Claims 1 to 7, **characterized by** at least two loading surfaces (5) disposed one above the other, at least 4 and preferably 8 containers (3) being disposed on each loading surface (5).

9. Device according to any one of Claims 1 to 8, **characterized in that** a protective grille is disposed at the exterior periphery of the pallet (2) .

10. Device according to any one of Claims 1 to 9, **characterized in that** the containers (3) contain at least one organic peroxide chosen from diacyl peroxides, peroxyesters, peroxydicarbonates, perketals, and mono-peroxycarbonates.
